# EUROPÄISCHE PATENTSCHRIFT

(11) **EP 3 477 034 B1**
(45) Veröffentlichungstag und Bekanntmachung des Hinweises auf die Patenterteilung: **24.03.2021**
(21) Anmeldenummer: 18197406.4
(22) Anmeldetag: 28.09.2018
(51) Int. Cl.: E06B 3/56, E06B 3/54

(54) **FLÜGEL FÜR EIN FENSTER ODER EINE TÜR**
LEAF FOR A WINDOW OR DOOR
BATTANT POUR UNE FENÊTRE OU UNE PORTE

(30) Priorität: 26.10.2017 DE 102017125116
(43) Veröffentlichungstag der Anmeldung: 01.05.2019
(73) Patentinhaber: aluplast GmbH, 76227 Karlsruhe (DE)
(72) Erfinder: Hauns, Joachim, 76437 Rastatt (DE); Förderer, Sebastian, 76185 Karlsruhe (DE); Metz, Daniel, 76689 Karlsdorf-Neuthard (DE); Schneider, Dominik, 76437 Rastatt (DE)
(74) Vertreter: Lemcke, Brommer & Partner Patentanwälte Partnerschaft mbB

(56) Entgegenhaltungen:
- EP-A2- 1 353 035
- WO-A1-2014/026756
- WO-A2-2008/119334

## Beschreibung

Die Erfindung betrifft einen Flügel für ein Fenster oder eine Tür gemäß dem Oberbegriff des Patentanspruchs 1, aufweisend: einen umfänglich geschlossenen Profilrahmen zum Aufnehmen einer plattenförmigen Verglasung, welcher Profilrahmen einen im Querschnitt im Wesentlichen L-förmigen Falz mit einem Falzgrund und einem Falzüberschlag ausbildet; eine in den Profilrahmen eingesetzte plattenförmige Verglasung, welche Verglasung eine umfängliche Stirnseite aufweist, die dem Falzgrund zugewandt angeordnet ist, wobei der Falzüberschlag einen seitlichen Rand der Verglasung übergreift; und eine erste Klebstoffschicht, die im Falzgrund zwischen der Stirnseite der Verglasung und dem Profilrahmen angeordnet ist und durch die die Verglasung an dem Profilrahmen befestigt ist. Zwischen dem Falzüberschlag und dem seitlichen Rand der Verglasung eine zweite, die Verglasung an dem Profilrahmen befestigende Klebstoffschicht angeordnet ist.

Aus der EP 1 373 672 B1 ist zwecks einer einfachen Austauschbarkeit der Verglasung bekannt, die Verglasung ausschließlich im Falzgrund stirnseitig mit dem Profilrahmen zu verkleben.

Aus der EP 0 937 856 A2 ist ein Flügel bekannt, dessen Verglasung als sogenanntes Stufenglas ausgebildet ist. Dies bedeutet, dass eine der Einzelscheiben, aus denen die Verglasung zusammengesetzt ist, in Umfangsrichtung gegenüber der anderen Einzelscheibe hervorsteht, wobei die Verglasung sowohl im Falzgrund als auch im Bereich des Überstandes der genannten Einzelscheibe seitlich mit dem Profilrahmen verklebt ist.

Gattungsgemäße Flügel sind aus der EP 1 353 035 A2 (insbesondere Figur 1), und aus der WO 2014/026756 A1 bekannt.

Die WO 2008/119334 A2 zeigt einen Flügel mit einer umfänglichen Klebstoffschicht, die zwischen einem Tragwinkel (Bezugszeichen 10) und einer Scheibe angeordnet ist.

Hersteller von Flügeln der genannten Art sehen sich im Markt mit Forderungen nach immer größeren Baugrößen von Fenster- und Türelementen konfrontiert. Größere Flügelmaße, insbesondere Flügelaußenmaße, lassen sich aber nur erreichen, wenn gleichzeitig die Statik der betreffenden Flügel verbessert wird.

Der Erfindung liegt die Aufgabe zugrunde, einen Flügel der bekannten Art dahingehend weiterzuentwickeln, dass seine Statik weiter verbessert ist und dadurch größere Flügelmaße, insbesondere Flügelaußenmaße, erreichbar sind. Außerdem soll die Herstellung vereinfacht und beschleunigt werden.

Die Aufgabe wird erfindungsgemäß gelöst durch einen Flügel für ein Fenster oder eine Tür mit den Merkmalen des Patentanspruchs 1.

Vorteilhafte Weiterbildungen der Erfindung sind Gegenstand von Unteransprüchen.

Erfindungsgemäß ist ein Flügel für ein Fenster oder eine Tür, aufweisend: einen umfänglich geschlossenen Profilrahmen zum Aufnehmen einer plattenförmigen Verglasung, welcher Profilrahmen einen im Querschnitt im Wesentlichen L-förmigen Falz mit einem Falzgrund und einem Falzüberschlag ausbildet; eine in den Profilrahmen eingesetzte plattenförmige Verglasung, welche Verglasung eine umfängliche Stirnseite aufweist, die dem Falzgrund zugewandt angeordnet ist, wobei der Falzüberschlag einen seitlichen Rand der Verglasung übergreift; eine erste Klebstoffschicht, die im Falzgrund zwischen der Stirnseite der Verglasung und dem Profilrahmen angeordnet ist und durch die die Verglasung an dem Profilrahmen befestigt ist; eine zweite, die Verglasung an dem Profilrahmen befestigende Klebstoffschicht, die zwischen dem Falzüberschlag und dem seitlichen Rand der Verglasung angeordnet ist; dadurch gekennzeichnet, dass die zweite Klebstoffschicht und die erste Klebstoffschicht zumindest bereichsweise als eine durchgängige Klebstoffschicht ausgebildet sind. Es ist in diesem Zusammenhang möglich, die erste Klebstoffschicht und die zweite Klebstoffschicht tatsächlich gemeinsam in einem einzigen Klebeschritt auszubilden. Alternativ besteht die Möglichkeit, die beiden Klebstoffschichten getrennt auszubilden.

Die Klebstoffschichten können mittels eines fließfähigen Klebstoffs (sog. Nass-Verklebung), z.B. mittels eines Zweikomponentenklebstoffs auf Silikonbasis oder dgl., oder in Form von Klebebändern (sog. Trocken-Verklebung) hergestellt werden. Auch eine Kombination dieser Klebetechniken ist möglich.

Im Rahmen der Erfindung ergibt sich durch das Zusammenwirken der ersten und zweiten Klebstoffschichten eine verbesserte Statik des gesamten Flügels, sodass größere Flügelmaße, insbesondere Flügelaußenmaße, realisiert werden können.

Eine besonders vorteilhafte Weiterbildung der vorliegenden Erfindung sieht vor, dass die Verglasung als Mehrscheiben-Isolierverglasung ausgebildet ist, insbesondere als Mehrscheiben-Isolierverglasung mit zwei oder mehr (insbesondere drei) Einzelscheiben. Diese Einzelscheiben sind regelmäßig parallel und mit Abstand zueinander angeordnet und über einen sogenannten Randverbund gasdicht miteinander verbunden. Bei einer solchen Weiterbildung der Erfindung können durch die ersten und zweiten Klebstoffschichten die Einzelscheiben der Isolierverglasung schubsteif miteinander verbunden werden. Auf diese Weise wird eine Bewegung der Einzelscheiben gegeneinander unterbunden, und die statischen Eigenschaften der Isolierverglasung lassen sich in besonders vorteilhafter Weise zur Verbesserung der Statik des gesamten Flügels nutzen.

Bei einer anderen Weiterbildung des erfindungsgemäßen Flügels kann in diesem Zusammenhang auch vorgesehen sein, dass die Einzelscheiben der Mehrscheiben-Isolierverglasung, vorzugsweise abgesehen von ihrer jeweiligen Dicke, im Wesentlichen identische Abmessungen aufweisen. Die genannten Abmessungen beziehen sich also auf die Höhe und Breite der Einzelscheiben, wenn die Isolierverglasung insgesamt bei der vorbeschriebenen Ausführungsform - abweichend vom Stand der Technik - nicht mit Stufengläsern ausgeführt ist.

Eine wieder andere Weiterbildung des erfindungsgemäßen Flügels sieht vor, dass die erste Klebstoffschicht sich von einer dem Falzüberschlag abgewandten Kante der Verglasung in Richtung des Falzüberschlags erstreckt, vorzugsweise bis etwa zur halben Dicke der Verglasung, ohne dass die Erfindung hierauf beschränkt wäre.

Bei einer wieder anderen Weiterbildung des erfindungsgemäßen Flügels kann vorgesehen sein, dass die zweite Klebstoffschicht sich von einer dem Falzüberschlag zugewandten Kante der Verglasung parallel zu der Verglasung erstreckt, vorzugsweise bis etwa zu einer zwischen der Verglasung und dem Profilrahmen angeordneten Dichtung.

Außerdem kann in Weiterbildung des erfindungsgemäßen Flügels vorgesehen sein, dass der Falzüberschlag auf einer in einem Montagezustand des Flügels, das heißt bei einem in eine Gebäudeöffnung eingebauten Flügel, außenliegende Seite des Flügels angeordnet ist. Entsprechend ist auch die zweite Klebstoffschicht im Montagezustand auf der genannten außenliegenden Seite des Flügels angeordnet.

Regelmäßig weist ein Flügel der genannten Art auf seiner Innenseite eine sogenannte Glasleiste oder Glashalteleiste auf. Entsprechend kann im Zuge einer anderen Weiterbildung des erfindungsgemäßen Flügels vorgesehen sein, dass die erste Klebstoffschicht beabstandet von einer Glashalteleiste des Flügels endet. Auf diese Weise lässt sich die Glashalteleiste ohne Weiteres nachträglich ein- und ausbauen.

Im Zuge einer anderen Weiterbildung des erfindungsgemäßen Flügels kann jedoch auch vorgesehen sein, dass die erste Klebstoffschicht die Glashalteleiste des Flügels berührt bzw. dass die Glashalteleiste mittels der ersten Klebstoffschicht an dem Profilrahmen des Flügels befestigt ist. Dies kann insbesondere zur Erhöhung der Einbruchsicherheit beitragen.

Versuche der Anmelderin haben ergeben, dass durch die Verwendung der genannten ersten und zweiten Klebstoffschichten bei der Herstellung eines Flügels die Statik bei sogenannter Differenzklimabelastung um etwa 30 % verbessert werden kann. Außerdem kann sich eine wesentliche Verbesserung der Statik bei Belastung senkrecht zu einer Scheibenebene der Verglasung ergeben, beispielsweise bei Windlast.

Weitere Eigenschaften und Vorteile der Erfindung ergeben sich aus der nachfolgenden Beschreibung eines Ausführungsbeispiels anhand der Zeichnung.

Die einzige Figur zeigt einen Schnitt durch ein Fenstersystem mit einem nicht erfindungsgemäßen Flügel.

Das ganze Fenstersystem ist in der Figur mit dem Bezugszeichen 1 bezeichnet. Es umfasst einen Flügel 2 mit einem Flügelrahmen (Profilrahmen) 3, der beweglich ausgebildet ist, und einem Blendrahmen 4, der regelmäßig fest mit einem Gebäude im Bereich einer Gebäudeöffnung verbunden ist. Auf den Blendrahmen 4 soll hier nicht weiter eingegangen werden.

Der Flügelrahmen 3 umfasst eine Anzahl von Profilelementen 3a, die umfänglich geschlossen zu dem Flügelrahmen 3 miteinander verbunden sind. Der Flügelrahmen 3 bzw. die einzelnen Profilelemente 3a bilden einen im Querschnitt im Wesentlichen L-förmigen Falz 3b aus, der einen Falzgrund 3c und einen seitlichen Falzüberschlag 3d umfasst, wobei der Falzgrund 3c und der Falzüberschlag orthogonal zueinander ausgebildet sind, wie dargestellt. Der Falz 3b dient zum Aufnehmen einer plattenförmigen Verglasung des Flügels, die in der Figur bei Bezugszeichen 5 dargestellt ist. In dem gezeigten Ausführungsbeispiel ist die Verglasung als Mehrscheiben-Isolierverglasung ausgebildet und umfasst zwei parallel und mit Abstand zueinander angeordnete Einzelscheiben (Deckscheiben) 5a, 5b, die über einen sogenannten Randverbund 5c dauerhaft und gasdicht miteinander verbunden sind. Die Verglasung 5 weist eine umfängliche Stirnseite 5d auf, die dem Falzgrund 3c zugewandt angeordnet ist. Dabei übergreift der Falzüberschlag 3d einen seitlichen Rand 5e der Verglasung 5 in einem gewissen Bereich. Bezugszeichen 6 bezeichnet eine erste Klebstoffschicht, die im Falzgrund 3c zwischen der Stirnseite 5d der Verglasung 5 und dem Profilrahmen 3 bzw. dem Profilelement 3a angeordnet ist. Durch diese erste Klebstoffschicht 6 ist die Verglasung 5 dauerhaft an dem Profilrahmen 3 befestigt. Darüber hinaus ist zwischen dem Falzüberschlag 3d und dem seitlichen Rand 5e der Verglasung 5 eine zweite Klebstoffschicht 7 angeordnet, die ebenfalls dazu dient, die Verglasung 5 an dem Profilrahmen 3 bzw. dem Profilelement 3a zu befestigen. Erfindungsgemäß berühren sich die Klebstoffschichten 6, 7 oder sind als eine einzige, durchgängige Klebstoffschicht ausgeführt.

Wie der Figur ebenfalls zu entnehmen ist, besitzen die Einzelscheiben 5a, 5b der Verglasung 5 im Wesentlichen identische Abmessungen, sodass keine der Einzelscheiben 5a, 5b nach Art eines sogenannten Stufenglases über die andere Einzelscheibe hinausragt. Gemäß der Figur weisen die Einzelscheiben 5a, 5b sogar eine identische Dicke auf, was jedoch nicht zwangsläufig der Fall ist. Es können auch mehr als zwei Einzelscheiben vorhanden sein.

Gemäß der gezeigten nicht erfindungsgemäßen Ausführung sind die erste Klebstoffschicht 6 und die zweite Klebstoffschicht 7 räumlich voneinander beabstandet, sodass sich im Bereich des Falzgrundes 3c ein Freiraum 3e ergibt, der nicht mit Klebstoff gefüllt ist. Auf diese Weise kann die Menge des eingesetzten Klebstoffes reduziert werden, was bestimmte Kostenvorteile mit sich bringen kann. Auch aus klebetechnischer Sicht kann es vorteilhaft sein, wenn nicht "um die Ecke geklebt" wird, weil dann jede der Klebstoffschichten 6, 7 nur zwei Haftflächen (jeweils am Profilelement 3a und an der Verglasung 5) besitzt.

Zur Herstellung der Klebstoffschichten 6, 7 wird vorzugsweise ein fließfähiger Klebstoff, z.B. ein Zweikomponentenklebstoff auf Silikonbasis, oder ein Klebeband verwendet, ohne dass die Erfindung jedoch hierauf beschränkt wäre. Es liegt auch im Rahmen der Erfindung, zur Herstellung der ersten Klebstoffschicht 6 und zur Herstellung der zweiten Klebstoffschicht 7 unterschiedliche Klebstoffe oder Klebetechniken zu verwenden, beispielsweise einerseits einen fließfähigen Klebstoff und andererseits ein Klebeband.

Wie in der Figur noch dargestellt, erstreckt sich die erste Klebstoffschicht 6 von einer dem Falzüberschlag 3d abgewandten Kante 5f' der Verglasung 5 in Richtung des Falzüberschlags 3d, und zwar etwa bzw. etwas weiter als bis zur Mitte bzw. zur halben Dicke der Verglasung 5. Die Erfindung ist jedoch nicht auf derartige Abmessungen der ersten Klebstoffschicht beschränkt.

Die zweite Klebstoffschicht 7 erstreckt sich gemäß der dargestellten Ausführungsform auf einer einem Falzüberschlag 3d zugewandten Kante 5e' der Verglasung 5 parallel zu der Verglasung 5 bzw. deren Rand 5e, und zwar bis hin zu einer zwischen der Verglasung 5 und dem Profilrahmen 3 im Bereich des Falzüberschlags 3d angeordneten Dichtung 8. Auch diesbezüglich gilt, dass die Erfindung nicht auf derartige Abmessung der zweiten Klebstoffschicht 7 beschränkt ist.

Bei der dargestellten Ausführungsform verhält es sich so, dass der Falzüberschlag 3d im gezeigten Montagezustand des Flügels 2 bzw. des gesamten Fenstersystems 1 auf einer Flügelaußenseite angeordnet ist. Entsprechend bezeichnet Bezugszeichen 9 in der Figur die (Gebäude-)Außenseite (Wetterseite), während Bezugszeichen 10 die (Gebäude-)Innenseite bezeichnet.

Schließlich ist in der Figur bei Bezugszeichen 11 im Bereich des seitlichen Randes 5f der Verglasung 5 noch eine sogenannte Glasleiste oder Glashalteleiste dargestellt, die bei Fenstersystemen 1 der gezeigten Art regelmäßig vorhanden ist, was dem Fachmann bekannt ist. Vorliegend ist die erste Klebstoffschicht 6 von der Glashalteleiste 11 beabstandet, sodass die Glashalteleiste 11 unabhängig von der ersten Klebstoffschicht 6 ein- und wieder ausbaubar ist.

In Abwandlung der gezeigten Ausgestaltung kann jedoch auch vorgesehen sein, dass die erste Klebstoffschicht 6 bis an die Glashalteleiste 11 heranreicht, sodass die Glashalteleiste 11 mit dem Profilrahmen 3 bzw. dem Profilelement 3a verklebt sein kann. Dies kann zu einer weiteren Erhöhung des Einbruchschutzes dienen.

Bei dem gezeigten Ausführungsbeispiel werden die Einzelscheiben 5a, 5b der Verglasung 5 bzw. des Isolierglasverbundes durch die Klebstoffschichten 6, 7 schubsteif miteinander verbunden. Dadurch wird eine Bewegung der Einzelscheiben 5a, 5b gegeneinander unterbunden, und die statischen Eigenschaften des Isolierglasverbundes können zur Verbesserung der Statik des gesamten Flügels 2 genutzt werden.

## Patentansprüche

1. Flügel (2) für ein Fenster oder eine Tür, aufweisend:
einen umfänglich geschlossenen Profilrahmen (3) zum Aufnehmen einer plattenförmigen Verglasung (5), welcher Profilrahmen (3) einen im Querschnitt im Wesentlichen L-förmigen Falz (3b) mit einem Falzgrund (3c) und einem Falzüberschlag (3d) ausbildet;
eine in den Profilrahmen (3) eingesetzte plattenförmige Verglasung (5), welche Verglasung (5) eine umfängliche Stirnseite (5d) aufweist, die dem Falzgrund (3c) zugewandt angeordnet ist, wobei der Falzüberschlag (3d) einen seitlichen Rand (5e) der Verglasung (5) übergreift;
eine erste Klebstoffschicht (6), die im Falzgrund (3c) zwischen der Stirnseite (5e) der Verglasung (5) und dem Profilrahmen (3) angeordnet ist und durch die die Verglasung (5) an dem Profilrahmen (3) befestigt ist;
eine zweite, die Verglasung (5) an dem Profilrahmen (3) befestigende Klebstoffschicht (7), die zwischen dem Falzüberschlag (3d) und dem seitlichen Rand (5e) der Verglasung (5) angeordnet ist;
**dadurch gekennzeichnet, dass**
die zweite Klebstoffschicht (7) und die erste Klebstoffschicht (6) zumindest bereichsweise sich berühren oder als eine durchgängige Klebstoffschicht ausgebildet sind.

2. Flügel (2) nach Anspruch 1,
bei dem
die Verglasung (5) als Mehrscheiben-Isolierverglasung ausgebildet ist, insbesondere aus zwei oder mehr Einzelscheiben (5a, 5b).

3. Flügel (2) nach Anspruch 2
bei dem
die Einzelscheiben (5a, 5b) der Mehrscheiben-Isolierverglasung (5), vorzugsweise abgesehen von ihrer Dicke, im Wesentlichen identische Abmessungen aufweisen.

4. Flügel (2) nach einem der Ansprüche 1 bis 3,
bei dem
die erste Klebstoffschicht (6) sich von einer dem Falzüberschlag (3d) abgewandten Kante (5f') der Verglasung (5) in Richtung des Falzüberschlags (3d) erstreckt, vorzugsweise bis etwa zur halben Dicke der Verglasung (5).

5. Flügel (2) nach einem der Ansprüche 1 bis 4,
bei dem
die zweite Klebstoffschicht (7) sich von einer dem Falzüberschlag (3d) zugewandten Kante (5e') der Verglasung (5) parallel zu der Verglasung (5) erstreckt, vorzugsweise bis etwa zu einer zwischen der Verglasung (5) und dem Profilrahmen (3) angeordneten Dichtung (8).

6. Flügel (2) nach einem der Ansprüche 1 bis 5,
bei dem
der Falzüberschlag (3d) auf einer in einem Montagezustand des Flügels (2) außen liegenden Seite (9) des Flügels (2) angeordnet ist.

7. Flügel (2) nach einem der Ansprüche 1 bis 6,
bei dem
die erste Klebstoffschicht (6) von einer Glashalteleiste (11) des Flügels (2) beabstandet endet.

8. Flügel (2) nach einem der Ansprüche 1 bis 6,
bei dem
die erste Klebstoffschicht (6) eine Glashalteleiste (11) des Flügels (2) berührt.

## Claims

1. Sash (2) for a window or a door, having:
a profile frame (3), which is closed around the periphery, for receiving a pane-like glazing unit (5), which profile frame (3) forms a rebate (3b) which is substantially L-shaped in cross-section and has a rebate base (3c) and a rebate overlap (3d);
a pane-like glazing unit (5) inserted into the profile frame (3), which glazing unit (5) has a peripheral end face (5d) which is arranged facing the rebate base (3c), the rebate overlap (3d) engaging over a lateral edge region (5e) of the glazing unit (5);
a first adhesive layer (6) which is arranged in the rebate base (3c) between the end face (5d) of the glazing unit (5) and the profile frame (3) and by means of which the glazing unit (5) is affixed to the profile frame (3);
a second adhesive layer (7) which affixes the glazing unit (5) to the profile frame (3) and which is arranged between the rebate overlap (3d) and the lateral edge region (5e) of the glazing unit (5);
**characterised in that**
the second adhesive layer (7) and the first adhesive layer (6) touch one another, at least in some regions, or are in the form of a continuous adhesive layer.

2. Sash (2) according to claim 1,
wherein
the glazing unit (5) is in the form of a multi-paned insulated glazing unit, especially consisting of two more individual panes (5a, 5b).

3. Sash (2) according to claim 2,
wherein
the individual panes (5a, 5b) of the multi-paned insulated glazing unit (5) have substantially identical dimensions, preferably apart from their thickness.

4. Sash (2) according to any one of claims 1 to 3,
wherein
the first adhesive layer (6) extends from an edge (5f) of the glazing unit (5), which edge is remote from the rebate overlap (3d), in the direction of the rebate overlap (3d), preferably as far as approximately half the thickness of the glazing unit (5).

5. Sash (2) according to any one of claims 1 to 4,
wherein
the second adhesive layer (7) extends from an edge (5e') of the glazing unit (5), which edge faces towards the rebate overlap (3d), parallel to the glazing unit (5), preferably approximately as far as a seal (8) arranged between the glazing unit (5) and the profile frame (3).

6. Sash (2) according to any one of claims 1 to 5,
wherein
the rebate overlap (3d) is arranged on a side (9) of the sash (2) that is located on the outside when the sash (2) is in a mounted state.

7. Sash (2) according to any one of claims 1 to 6,
wherein
the first adhesive layer (6) ends at a distance from a glazing bead (11) of the sash (2).

8. Sash (2) according to any one of claims 1 to 6,
wherein
the first adhesive layer (6) touches a glazing bead (11) of the sash (2).

## Revendications

1. Battant (2) pour une fenêtre ou une porte, comprenant :
un cadre de profilé (3) fermé sur la périphérie, pour la réception d'un vitrage (5) en forme de plaque, ledit cadre de profilé (3) formant un pli (3b) essentiellement en forme de L dans la section transversale, muni d'une base de pli (3c) et d'un retournement de pli (3d) ;
un vitrage (5) en forme de plaque inséré dans le cadre de profilé (3), ledit vitrage (5) comprenant un côté frontal périphérique (5d), qui est agencé tourné vers la base de pli (3c), le retournement de pli (3d) recouvrant un bord latéral (5e) du vitrage (5) ;
une première couche d'adhésif (6), qui est agencée dans la base de pli (3c) entre le côté frontal (5e) du vitrage (5) et le cadre de profilé (3), et par laquelle le vitrage (5) est fixé au cadre de profilé (3) ;
une deuxième couche d'adhésif (7) fixant le vitrage (5) au cadre de profilé (3), qui est agencée entre le retournement de pli (3d) et le bord latéral (5e) du vitrage (5) ;
**caractérisé en ce que**
la deuxième couche d'adhésif (7) et la première couche d'adhésif (6) se touchent au moins en zones ou sont configurées sous la forme d'une couche d'adhésif continue.

2. Battant (2) selon la revendication 1,
dans lequel
le vitrage (5) est configuré sous la forme d'un vitrage isolant multicouche, notamment constitué de deux ou plus de deux couches individuelles (5a, 5b).

3. Battant (2) selon la revendication 2,
dans lequel
les couches individuelles (5a, 5b) du vitrage isolant multicouche (5), de préférence à l'exception de leur épaisseur, présentent des dimensions essentiellement identiques.

4. Battant (2) selon l'une quelconque des revendications 1 à 3,
dans lequel
la première couche d'adhésif (6) s'étend à partir d'un bord (5f'), détourné du retournement de pli (3d), du vitrage (5) dans la direction du retournement de pli (3d), de préférence environ jusqu'à la moitié de l'épaisseur du vitrage (5).

5. Battant (2) selon l'une quelconque des revendications 1 à 4,
dans lequel
la deuxième couche d'adhésif (7) s'étend à partir d'un bord (5e'), tourné vers le retournement de pli (3d), du vitrage (5) en parallèle au vitrage (5), de préférence environ jusqu'à un joint d'étanchéité (8) agencé entre le vitrage (5) et le cadre de profilé (3).

6. Battant (2) selon l'une quelconque des revendications 1 à 5,
dans lequel
le retournement de pli (3d) est agencé sur un côté (9) du battant (2) situé à l'extérieur dans un état de montage du battant (2).

7. Battant (2) selon l'une quelconque des revendications 1 à 6,
dans lequel
la première couche d'adhésif (6) termine à un écart d'une barrette de maintien de verre (11) du battant (2) .

8. Battant (2) selon l'une quelconque des revendications 1 à 6,
dans lequel
la première couche d'adhésif (6) touche une barrette de maintien de verre (11) du battant (2).
